# EUROPÄISCHE PATENTSCHRIFT

(11) **EP 0 510 006 B1**
(45) Veröffentlichungstag und Bekanntmachung des Hinweises auf die Patenterteilung: **02.03.1994**
(21) Anmeldenummer: 91900158.6
(22) Anmeldetag: 17.12.1990
(51) Int. Cl.: F23K 5/06, F23N 1/00

(54) **ARMATUR ZUR VERBINDUNG MINDESTENS EINES HYBRIDBRENNERS MIT EINRICHTUNGEN ZUR ZUSTELLUNG EINES FLUIDISCHEN BRENNSTOFFES**
FITTING FOR CONNECTING AT LEAST ONE HYBRID BURNER TO FLUID-FUEL FEED DEVICES
ROBINETTERIE POUR LE RACCORDEMENT D'AU MOINS UN BRULEUR HYBRIDE AVEC DES INSTALLATIONS POUR L'ARRIVEE D'UN COMBUSTIBLE FLUIDIQUE

(30) Priorität: 09.01.1990 DE 4000446
(43) Veröffentlichungstag der Anmeldung: 28.10.1992
(73) Patentinhaber: SIEMENS AKTIENGESELLSCHAFT, 80333 München (DE)
(72) Erfinder: BECKER, Bernard, D-4330 Mülheim/Ruhr (DE)
(86) Internationale Anmeldenummer: DE9000969
(87) Internationale Veröffentlichungsnummer: WO9110865

(56) Entgegenhaltungen:
- EP-A- 0 108 361
- DE-A- 3 303 915
- DE-A- 3 818 779
- US-A- 4 027 473

## Beschreibung

Die vorliegende Erfindung betrifft eine Armatur zur Verbindung mindestens eines Hybridbrenners mit Einrichtungen zur Zustellung eines fluidischen Brennstoffes, beispielsweise zum Einsatz in Gasturbinenanlagen.

Wie in der EP-B-0 108 361 beschrieben, weist ein Hybridbrenner mindestens einen als Vormischbrenner betreibbaren Hauptbrenner sowie mindestens einen als Vormisch- oder Diffusionsbrenner betreibbaren Nebenbrenner auf. Dabei wird beim Betrieb unter hoher Last der überwiegende Teil des Brennstoffes durch den Hauptbrenner verbrannt, während der Nebenbrenner mit einem kleinen Teil des Brennstoffes eine "Pilotflamme" liefert, die zur Stabilisierung des Betriebs des Hauptbrenners erforderlich sein kann. Beim Betrieb unter kleiner Last kann hingegen u. U. die Zustellung von Brennstoff zum Hauptbrenner vollständig unterbleiben, so daß lediglich der Nebenbrenner mit Diffusions- oder Vormischverbrennung betrieben wird. Als "Brenner" soll im vorliegenden Zusammenhang jeweils eine Gesamtheit aus Brennstoffdüse bzw. Brennstoffdüsen-Anordnung sowie Zuführ- und/oder Leitsystem für Verbrennungsluft und/oder, im Fall der Vormischverbrennung, Luft-Brennstoff-Gemisch, verstanden werden. Daß ein Zuführsystem für Verbrennungsluft mehreren Brennern gemeinsam zugehörig ist, ist denkbar - siehe hierzu EP-B-0 108 361, die einen Hybridbrenner mit einer Diffusionsbrenner-Anordnung betrifft, die dasselbe Zuführungssystem für Verbrennungsluft wie die ebenfalls vorhandene Vormischbrenner-Anordnung verwendet.

In der EP-A-0 276 696 ist ein Hybridbrenner der oben erwähnten Art beschrieben, der mit zwei verschiedenen fluidischen Brennstoffen, nämlich Gas und/oder Öl, betreibbar ist. Die vorliegende Erfindung bezieht Armaturen für solche Hybridbrenner mit ein, auch wenn im folgenden aus Gründen der Einfachheit im wesentlichen nur auf Hybridbrenner zum Betrieb mit einem einzigen Brennstoff Bezug genommen wird.

Eine Armatur zur Verbindung mindestens eines Hybridbrenners mit Einrichtungen zur Zustellung eines fluidischen Brennstoffes wird in der EP-B-0 108 361 vorgestellt. Die dort beschriebene Anordnung verbindet eine Hauptfördereinrichtung, bestehend aus Brennstoffpumpe mit nachgeschaltetem Brennstoff-Regelventil, mit mindestens einem Hauptbrenner, sowie eine Pilotfördereinrichtung mit analogem Aufbau, die gleichermaßen für den Betrieb zur Erzeugung der Pilotflamme wie auch für den Diffusionsbrenner-Betrieb ohne Einsatz des Hauptbrenners dient, mit mindestens einem Nebenbrenner. Zum Betrieb mehrerer Hybridbrenner über eine einzige Armatur ist der Haupt- und der Pilotfördereinrichtung jeweils ein Verteiler nachgeschaltet, von dem aus zu jedem Hybridbrenner eine Stichleitung führt. Um den Durchsatz des in den Hybridbrenner zugestellten Brennstoffes konstant und unabhängig von eventuell im Hybridbrenner auftretenden Druckschwankungen zu halten, ist das Vorsehen einer Zuleitung mit Drosselwirkung, an der ein Druckverlust in merklicher Höhe eintritt, sinnvoll. Im Falle des parallelen Betriebs mehrerer Hybridbrenner bewirken außerdem Drosselstellen in den Stichleitungen zwischen Brennstoff-Fördereinrichtung und Hybridbrennern eine gleichmäßige Verteilung des Brennstoffes auf die einzelnen Brenner.

Eine derartige Armatur kann jedoch dann zu Schwierigkeiten beim Betrieb des Nebenbrenners führen, wenn die für die zwei Betriebsarten erforderlichen Brennstoffdurchsätze stark unterschiedlich sind, wenn z. B. der zum "Pilotbrennerbetrieb" notwendige Brennstoffdurchsatz nur etwa 10 % des für "Diffusionsbetrieb" erforderlichen Durchsatzes ausmacht. Der Druckverlust an einer Drosselstelle ist proportional dem Quadrat des Durchsatzes an Fluid; unterscheiden sich die Durchsätze für Pilot- und Diffusionsbrennerbetrieb um den Faktor 10, so sind die jeweiligen Druckverluste verschieden um den Faktor 100. wird eine Drosselstelle so bemessen, daß für Diffusionsbrennerbetrieb ein annehmbarer Druckverlust auftritt, vorzugsweise im Bereich zwischen etwa einem bar und etwa zwei bar, so sinkt der Druckverlust beim Pilotbrennerbetrieb auf praktisch unwirksame kleine Werte. Umgekehrt bedingt ein beim Pilotbrennerbetrieb annehmbarer Druckverlust einen Druckverlust in unpraktikabler Höhe bei Diffusionsbrennerbetrieb. Sofern also eine Stichleitung zu einem Hybridbrenner sowohl für große als auch für kleine Durchsätze an Fluid benutzt werden soll, sollte ihre Drosselwirkung variabel, und zwar klein für großen Durchsatz und groß für kleinen Durchsatz, sein.

Die der vorliegenden Erfindung zugrunde liegende Aufgabe ist mithin die Schaffung einer Armatur zur Verbindung mindestens eines Hybridbrenners mit Einrichtungen zur Zustellung eines fluidischen Brennstoffes, die die genannten Nachteile vermeidet und den stabilen und störungsfreien Betrieb des Hybridbrenners bzw. einer Mehrzahl von Hybridbrennern, in einem besonders breiten Arbeitsbereich gestattet, wobei sowohl der Betrieb des Hauptbrenners mit Unterstützung durch eine vom Nebenbrenner gelieferte Pilotflamme als auch der Betrieb des Nebenbrenners allein, je nach Bauart im Diffusions- oder Vormischbetrieb, möglich ist.

Zur Lösung dieser Aufgabe dient erfindungsgemäß eine Armatur zur Verbindung mindestens eines Hybridbrenners, der einen mit Vormischverbrennung betreibbaren Hauptbrenner und einen mit Vormisch- und/oder Diffusionsverbrennung allein oder zur Lieferung einer Pilotflamme für den Hauptbrenner betreibbaren Nebenbrenner aufweist, mit einer Hauptzustelleinrichtung und einer Nebenzustelleinrichtung, von welchen beiden dem Hybridbrenner ein Brennstoff zuzustellen ist, welche Armatur aufweist:
a) Ein von dem Brennstoff durchströmbares, schaltbares Wechselelement, das über eine Hauptzuleitung mit der Hauptzustelleinrichtung und über eine Nebenzuleitung mit der Nebenzustelleinrichtung sowie über eine Hauptstichleitung mit dem Hauptbrenner und über eine Nebenstichleitung mit dem Nebenbrenner verbindbar ist, das mindestens einen ersten Schaltzustand und mindestens einen zweiten Schaltzustand aufweist, in welchem ersten Schaltzustand die Hauptzuleitung mit der Hauptstichleitung und die Nebenzuleitung mit der Nebenstichleitung verbunden und in welchem zweiten Schaltzustand die Hauptzuleitung mit der Nebenstichleitung verbunden und die Nebenzuleitung abgesperrt ist;
b) ein mit der Nebenstichleitung in Reihe geschaltetes, von dem Brennstoff durchströmbares, schaltbares Drosselelement, das einen ersten Schaltzustand mit großer Drosselwirkung und einen zweiten Schaltzustand mit kleiner Drosselwirkung aufweist, wobei das Wechselelement und das Drosselelement zusammengeschaltet sind, so daß jeweils der erste bzw. der zweite Schaltzustand simultan eingenommen werden.

Die Armatur gemäß der vorliegenden Erfindung weist dabei im Vergleich zum Stand der Technik substantielle Vorteile auf:

Der Hauptteil des Brennstoffes für den Hybridbrenner wird in jedem Betriebszustand von der Hauptzustelleinrichtung geliefert. Die Nebenzustelleinrichtung wird lediglich noch zur Brennstoffversorgung des Nebenbrenners zur Lieferung der "Pilotflamme" für den Hauptbrenner eingesetzt. Die Wärmeleistung des Hybridbrenners erfolgt somit generell über die Regelung der von der Hauptzustelleinrichtung gelieferten Brennstoffmenge. Eine Regelung der Nebenzustelleinrichtung ist nur noch insoweit erforderlich, als die "Pilotflamme" des Nebenbrenners dem Betriebszustand des Hauptbrenners angepaßt werden muß. Darüber hinaus entfällt die Belastung der Nebenzustelleinrichtung mit relativ hohen Brennstoffdurchsätzen für den Diffusionsbrennerbetrieb des Nebenbrenners bei stillgelegtem Hauptbrenner. Statt zweier Brennstoffzustelleinrichtungen mit ähnlicher Belastbarkeit ist in Verbindung mit der erfindungsgemäßen Armatur lediglich eine Hauptzustelleinrichtung zur Lieferung größerer Brennstoffmengen und eine Nebenzustelleinrichtung zur Lieferung lediglich marginaler Brennstoffmengen, eventuell auch nur mit engem Regelbereich, erforderlich. Zur gleichmäßigen Brennstoffversorgung mehrerer Hybridbrenner über eine einzige Armatur können die Drosselwirkungen der zu den Hybridbrennern führenden Stichleitungen und aller mit diesen verbundenen Drosselstellen, für einen annehmbaren Druckverlust in jedem denkbaren Betriebszustand bemessen werden.

Vorteilhaft ist es, das Wechselelement so auszulegen, daß es wenigstens einen dritten Schaltzustand einnehmen kann, in dem sowohl die Hauptzuleitung als auch die Nebenzuleitung abgesperrt sind. Derart wird eine besonders einfache Möglichkeit zur Abschaltung des Hybridbrenners bzw. der Mehrzahl von Hybridbrennern geschaffen, die von weiteren, eventuell notwendigen Regeleinrichtungen unabhängig ist.

Als wesentlicher Bestandteil des in der erfindungsgemäßen Armatur vorgesehenen Drosselelementes umfaßt dieses - neben üblichen Stelleinrichtungen - ein mit Brennstoff beaufschlagbares Gefäß, dessen Innenwand einen ersten Wandbereich mit mindestens einer ersten Einmündung für die Nebenstichleitung sowie einen zweiten Wandbereich mit mindestens einer zweiten Einmündung für eine mit dem Wechselelement verbundenen Überleitung aufweist, wobei über den ersten Wandbereich ein von außerhalb des Gefäßes manipulierbarer, dichtend aufliegender Schieber bewegbar ist, der mindestens eine etwa senkrecht zu dem ersten Wandbereich liegende Bohrung aufweists und weiter durch den ersten Wandbereich mit dem Schieber zwei aufeinanderliegende, gegeneinander verschiebbare Flächen gegeben sind, wobei eine der Flächen eine erste, kleinere Öffnung und eine zweite, größere Öffnung, weiter die andere der Flächen eine dritte Öffnung mit mindestens dem Durchmesser der zweiten Öffnung aufweist und ferner die dritte Öffnung für den ersten Schaltzustand mit der ersten Öffnung und für den zweiten Schaltzustand mit der zweiten Öffnung zur Deckung bringbar ist. Beispielsweise weist der erste Wandbereich eine einzige Öffnung, namentlich die Einmündung in der Nebenstichleitung, und der Schieber zwei Öffnungen auf, die beide mit der im zweiten Wandbereich mündenden Überleitung kommunizieren und mit der ersten Einmündung wechselweise zur Deckung bringbar sind. Das Drosselelement stellt sich somit dar als Schieberventil.

In günstiger Weiterbildung der erfindungsgemäßen Armatur ist die große Drosselwirkung des Drosselelementes etwa zweimal bis etwa zehnmal so groß wie die kleine Drosselwirkung des Drosselelementes. Auf diese Weise kann bei üblichen Anforderungen ein störungsfreier Betrieb des Nebenbrenners in jedem Betriebszustand gesichert werden.

In günstiger Ausgestaltung des Drosselelementes wird der erste Wandbereich des Gefäßes etwa prismatisch, insbesondere etwa zylindrisch, ausgeführt, und der Schieber ist ein in den ersten Wandbereich dichtend eingepaßter, von außerhalb des Gefäßes verschiebbarer Hohlkolben. Ein derartiges Gefäß ist besonders kostengünstig herstellbar und bietet insbesondere die Möglichkeit, in dem prismatischen bzw. zylindrischen ersten Wandbereich Einmündungen für eine Mehrzahl von Nebenstichleitungen, zur simultanen Beaufschlagung einer Mehrzahl von Hybridbrennern, vorzusehen. Der zweite Wandbereich des Gefäßes ist günstigerweise gegeben durch eine Stirnwand des Innenraumes des Gefäßes, so daß der Brennstofffluß aus der Überleitung in den Innenraum des Gefäßes durch den Hohlkolben nicht behindert werden kann.

Eine vorteilhafte Ausführung des Wechselelementes in der erfindungsgemäßen Armatur enthält als wesentlichen Bestandteil ein mit Brennstoff beaufschlagbares Gefäß, dessen Innenwand einen ersten Stirnbereich mit einer ersten Einmündung für die Hauptzuleitung, weiter einen zweiten Stirnbereich mit einer zweiten Einmündung für die Nebenzuleitung sowie ferner einen zwischen dem ersten Stirnbereich un dem zweiten Stirnbereich liegenden prismatischen, insbesondere zylindrischen, Zwischenbereich mit einer Achse aufweist. In diesem Zwischenbereich liegen mindestens eine dritte Einmündung für die Hauptstichleitung sowie mindestens eine vierte Einmündung für die Nebenstichleitung oder eine Überleitung, die mit der Nebenstichleitung kommuniziert. Weiterhin ist in dem Gefäß ein von außerhalb manipulierbarer, entlang der Achse über den prismatischen Bereich verschiebbarer Kolben angeordnet, durch den in dem Gefäß zwei gegeneinander abgedichtete Räume gebildet sind, so daß die erste Einmündung in dem ersten Raum und die zweite Einmündung in dem zweiten Raum liegt. Der Kolben weist einen dichtend über den prismatischen Bereich führbaren, zum ersten Stirnbereich gerichteten Schieberansatz auf mit mindestens einer ersten Bohrung, mit der für den ersten Schaltzustand die dritte Einmündung und in dem zweiten Schaltzustand die vierte Einmündung jeweils zur Deckung gebracht werden kann. Weitere Bestandteile des Wechselelementes sind übliche Manipuliereinrichtungen für den Kolben, deren Abhandlung an dieser Stelle unterbleiben kann.

Für die Funktion des Wechselelementes gelten zunächst analog die bereits zur besonderen Ausführung des Drosselelementes gemachten Ausführungen. Darüber hinaus ist wesentlich, daß der im Inneren des Gefäßes gebildete, u. a. von dem Kolben begrenzte erste Raum mit der Hauptzuleitung kommuniziert, während der von dem ersten Raum durch den Kolben getrennte zweite Raum mit der Nebenzuleitung in Verbindung in Verbindung steht. Indem der Kolben durch externe Manipulatoren in die den einzelnen Schaltzuständen entsprechenden Stellungen gebracht wird, werden Verbindungen zwischen erstem Raum bzw. zweitem Raum und den jeweiligen Stichleitungen geschaffen, indem die entsprechenden Einmündungen mit den jeweiligen Bohrungen in dem Schieberansatz zur Deckung gebracht oder aber von dem Kolben gänzlich freigegeben werden, so daß sie sich direkt in den ersten Raum bzw. den zweiten Raum eröffnen. Gleich dem bereits beschriebenen Gefäß für das Wechselelement ist das beschriebene Gefäß für das Drosselelement auch in besonderer Weise für den Anschluß von Stichleitungen zu einer Mehrzahl von Hybridbrennern geeignet.

In günstiger Weiterbildung wird der Schieberansatz des Kolbens mit einer weiteren, zweiten Bohrung versehen, deren Durchmesser kleiner ist als der Durchmesser der ersten Bohrung, und die im zweiten Schaltzustand, wenn also die erste Bohrung mit der zur Nebenstichleitung führenden vierten Einmündung zur Deckung gebracht ist, mit der dritten Einmündung, die zur Hauptstichleitung führt, zur Deckung kommen kann. Mit einem derartig modifizierten Wechselelement ist es möglich, bei alleinigem Betrieb des Nebenbrenners dem Hauptbenner zur Einleitung seiner Inbetriebnahme eine geringe Menge an Brennstoff zuzustellen, um insbesondere die Hauptstichleitung und eventuelle Verteileinrichtungen im Hauptbrenner selbst vor der Umschaltung in den ersten Schaltzustand und der Inbetriebnahme des Hauptbrenners mit Brennstoff zu füllen. Luft, Abgase oder Brennstoffüberreste können auf diese Weise definiert aus dem Hauptbrenner und seinen Zuleitungen entfernt werden, so daß eine störungsfreie Inbetriebnahme möglich ist.

Vorteilhafterweise wird der prismatische Bereich des Gefäßes des Wechselelementes zylindrisch und der Schieberansatz des Kolbens axialsymmetrisch bezüglich der Achse ausgeführt. Kolben und Schieberansatz sind mithin als im wesentlichen axialsymmetrischer Hohlkolben ausgeführt.

Zum Betrieb der erfindungsgemäßen Armatur sind regelmäßig das Wechselelement und das Drosselelement im Gleichlauf in erste Schaltzustände bzw. zweite Schaltzustände zu bringen. Aus diesem Grunde ist es besonders günstig, statt eines Wechselelementes und eines von diesem getrennten Drosselelementes ein einziges Steuerelement vorzusehen, das die Funktionen von Wechselelement und Drosselelement in sich vereinigt. Dies führt zu einer wesentlichen Vereinfachung der Armatur, da nicht nur ansonsten notwendige Überleitungen entfallen, sondern auch nur noch eine einzige Stellvorrichtung zur Manipulation des Steuerelementes notwendig ist.

In besonderer Ausgestaltung weist das Steuerelement folgende besonderen Merkmale auf:
a) Ein von dem Brennstoff durchströmbares Gefäß, dessen Innenwand einen ersten Stirnbereich mit einer ersten Einmündung für die Hauptzuleitung und einen zweiten Stirnbereich mit einer zweiten Einmündung für die Nebenzuleitung sowie einen prismatischen, insbesondere zylindrischen, Bereich mit einer Achse aufweist;
b) in dem prismatischen Bereich mindestens eine dritte Einmündung für die Hauptstichleitung und mindestens eine vierte Einmündung für die Nebenstichleitung, wobei in Richtung der Achse die dritte Einmündung zwischen dem ersten Stirnbereich und der vierten Einmündung liegt;
c) in dem Gefäß einen von außerhalb entlang der Achse über den prismatischen Bereich verschiebbaren Kolben, durch den in dem Gefäß zwei gegeneinander abgedichtete Räume gebildet sind, wobei in dem ersten Raum die erste Einmündung und in dem zweiten Raum die zweite Einmündung liegt;
d) der Kolben weist einen in den ersten Raum gerichteten Schieberansatz auf, der dichtend über den prismatischen Bereich bewegbar ist und mindestens eine erste Bohrung hat, die für den ersten Schaltzustand mit der dritten Einmündung und für den zweiten Schaltzustand mit der vierten Einmündung zur Deckung bringbar ist;
e) die dritte Einmündung ist für den zweiten Schaltzustand von dem Schieberansatz oder dem Kolben überdeckt;
f) die vierte Einmündung ist für den ersten Schaltzustand weder von dem Kolben noch von dem Schieberansatz verschlossen, sondern öffnet sich in den zweiten Raum.

Das Steuerelement ist mithin ausgeführt als Gefäß mit einem prismatischen, vorzugsweise zylindrischen Hohlraum, in dem ein - durch externe Stellvorrichtungen positionierbarer - Kolben bewegbar angeordnet ist, so daß im Inneren des Gefäßes zwei gegeneinander abgedichtete Räume entstehen und dabei ein erster Raum mit der Hauptzuleitung und ein zweiter Raum mit der Nebenzuleitung kommuniziert. An dem Kolben befindet sich ein Schieberansatz, der dichtend über den prismatischen Bereich der Innenwand des Gefäßes führbar ist und Bohrungen aufweist, die entsprechend den Schaltzuständen den ersten Raum bzw. den zweiten Raum mit Hauptstichleitung oder Nebenstichleitung verbinden. Die eventuelle Absperrung von Einmündungen erfolgt derart, daß sie von dem Kolben oder dem Schieberansatz überdeckt werden.

Wie bereits ausgeführt für Wechselelement und Drosselelement, ist es auch für das Steuerelement besonders vorteilhaft, wenn der prismatische Bereich der Innenwand des Gefäßes wie auch der Kolben und dessen Schieberansatz weitgehend zylindrisch bzw. axialsymmetrisch bezüglich der Achse des Gefäßes gestaltet sind.

Das Vorhandensein des ersten Schieberansatzes an dem Kolben ist notwendig, da das Verschließen der in die Hauptstichleitung führenden dritten Einmündung möglich sein muß, wenn die Armatur sich im zweiten Schaltzustand befindet. Dies bedingt, daß im ersten Schaltzustand die dritte Mündung nicht jenseits des von dem Kolben abgewandten Endes des Schieberansatzes liegen kann, sondern daß vielmehr eine Öffnung in dem Schieberansatz erforderlich ist, die im ersten Zustand die dritte Einmündung überlappt. Das Vorhandensein eines weiteren, zweiten Schieberansatzes, der in den zweiten Raum des Gefäßes hineinragt und eine zweite Bohrung aufweist, die für den ersten Schaltzustand der vierten Einmündung zur Deckung bringbar ist, ist für die Funktion des Steuerelementes nicht unbedingt erforderlich. Ein zweiter Schieberansatz mit einer zweiten Bohrung gestattet es jedoch, im ersten Schaltzustand, in den Brennstoffweg zum Nebenbrenner für die Lieferung der Pilotflamme eine zusätzliche Drosselstelle in Form der erwähnten zweiten Bohrung einzubringen. Dies ist insbesondere dann vorteilhaft, wenn ein einziges Steuerelement zur Versorgung einer Mehrzahl von Hybridbrennern eingesetzt werden soll, wobei, wie für den Fall des Drosselelementes und des Wechselelementes bereits beschrieben, eine Verteilung des Brennstoffes auf die zu den Brennern führenden Stichleitungen erfolgt. Auch in diesem Fall ist die günstigste Wahl für die Form des prismatischen Bereiches, des Kolbens und seiner Schieberansätze, die axialsymmetrische bzw. zylindrische Form.

Auch im Fall des Steuerelementes nach der beschriebenen besonderen Ausgestaltung empfiehlt es sich, eine dritte Bohrung in dem ersten Schieberansatz vorzusehen, die im zweiten Schaltzustand, wenn die erste Bohrung mit der Nebenzuleitung kommuniziert, mit der dritten Einmündung zur Deckung bringbar ist, so daß eine Verbindung mit der Hauptzuleitung entsteht. Dadurch wird z. B. vor der Zündung das Füllen des Hauptbrenners sowie sämtlicher entsprechender Zuleitungen mit Brennstoff ermöglicht, wodurch eine störungsfreie Inbetriebnahme des Hauptbrenners im Anschluß an den Alleinbetrieb des Nebenbrenners möglich wird.

Ein bevorzugtes Anwendungsgebiet der erfindungsgemäßen Armatur ist die Versorgung einer Mehrzahl parallel betreibbarer Hybridbrenner mit Brennstoff aus einer einzigen Hauptzustelleinrichtung und einer einzigen Nebenzustelleinrichtung. Dabei ist eine mögliche und praxisgerechte Konfiguration dadurch gegeben, daß der Nebenstichleitung jedes Hybridbrenners ein eigenes Drosselelement zugeordnet wird, jedoch alle Hauptstichleitungen und alle Nebenstichleitungen mit einem einzigen Wechselement verbunden sind. Die Brennstoffversorgung der Hybridbrenner erfolgt mithin über ein einziges Wechselelement und gleich viele Drosselelemente wie Hybridbrenner.

Besonders günstig ist es, zur Brennstoffversorgung einer Mehrzahl parallel betreibbarer Hybridbrenner ein einziges Steuerelement vorzusehen, das die Funktionen eines sämtlichen Hybridbrennern zugeordneten Wechselelementes und die Funktionen einer Mehrzahl von Drosselelementen, wobei jedem Hybridbrenner ein Drosselelement zugeordnet ist, in sich vereinigt. Damit ist zur Regelung der Gesamtheit der Hybridbrenner nur noch eine einzige Hauptzustelleinrichtung, eine einzige Nebenzustelleinrichtung und ein einziges, über entsprechende Stellvorrichtungen schaltbares Steuerelement erforderlich. Es ergibt sich eine Armatur, die größtmögliche Kompaktheit mit einem Höchstmaß an Betriebssicherheit, bedingt durch die geringstmögliche Zahl von Stellgliedern, verbindet.

Sofern beispielsweise die Auslegung einer Gasturbinenanlage das Vorsehen einer Mehrzahl von Hybridbrennern erfordert, so ist aus Gründen der Einheitlichkeit und der Vereinfachung der Bedienung ein möglichst paralleler Betrieb sämtlicher Hybridbrenner erstrebenswert. Um dies optimal zu verwirklichen, empfiehlt es sich, die Drosselwirkungen aller dem gleichen Zweck dienenden Stichleitungen sowie die großen bzw. die kleinen Leitwerte aller Drosselelemente einander nach Möglichkeit anzugleichen.

Die vorliegende Erfindung ist nicht darauf beschränkt, eine einzige Armatur zum Betrieb eines einzigen Brenners bzw. einer Mehrzahl parallel betreibbarer Brenner anzugeben. Selbstverständlich einbezogen sind weitere Ausgestaltungen. Z. B. können mehrere Gruppen von Hybridbrennern vorgesehen werden, wobei jeweils eine Gruppe über eine Armatur gemäß der vorliegenden Erfindung gespeist wird. Möglich ist es auch, einen Hybridbrenner bzw. eine Mehrzahl von Hybridbrennern zum Betrieb mit mehreren verschiedenen Brennstoffen über mehrere, insbesondere zwei, Armaturen nach der vorliegenden Erfindung wechselweise mit zwei oder mehreren Brennstoffen zu betreiben.

Die weitere Erläuterung der Erfindung erfolgt anhand der in der Zeichnung dargestellten Ausführungsbeispiele. Im einzelnen zeigen:
Fig. 1 einen Hybridbrenner mit Einrichtungen zur Brennstoffzustellung und einer Armatur gemäß der vorliegenden Erfindung;
Fig. 2 eine Ausführung eines Steuerelementes für die erfindungsgemäße Armatur;
Fig. 3 und Fig. 4 jeweils Teilansichten des Steuerelements, in verschiedenen Schaltstellungen.

Fig. 1 zeigt, teilweise im Querschnitt und teilweise schematisch, einen Hybridbrenner 1, der über eine erfindungsgemäße Armatur mit einer Hauptzustelleinrichtung 6 und einer Nebenzustelleinrichtung 8 verbunden ist, die beide zur Zustellung eines fluidischen Brennstoffes zu dem Hybridbrenner 1 bestimmt sind. Der Hybridbrenner 1 weist einen Hauptbrenner 2 in Form eines Kreisringes auf. Ein Wechselelement 10 ist über eine Hauptzuleitung 7 mit der Hauptzustelleinrichtung 6 und über eine Nebenzuleitung 9 mit der Nebenzustelleinrichtung 8 verbunden. Darüber hinaus kommuniziert das Wechselelement 10 mit einer Hauptstichleitung 3, die zum Hauptbrenner 2 führt, sowie mit einer Nebenstichleitung 5, die zu dem Nebenbrenner 4 führt. Die Nebenstichleitung 5 ist dabei nicht unmittelbar mit dem Wechselelement 10 verbunden, sondern von dem Wechselelement 10 führt zunächst eine Überleitung 11 zu dem Drosselelement 12, von dem nunmehr die Nebenstichleitung 5 zum Nebenbrenner 4 führt. Das Wechselelement 10 weist verschiedene Schaltzustände auf, darunter einen ersten Schaltzustand, in dem die Hauptzuleitung 7 mit der Hauptstichleitung 3 und die Nebenzuleitung 9 mit der Nebenstichleitung 5 kommuniziert, und mindestens einen zweiten Schaltzustand, in dem die Hauptzuleitung 7 mit der Nebenstichleitung 5 kommuniziert und die Nebenzuleitung 9 abgesperrt ist. Im ersten Schaltzustand ist mithin die Hauptzustelleinrichtung 6 mit dem Hauptbrenner 2 und die Nebenzustelleinrichtung 8 mit dem Nebenbrenner 4 verbunden, und im zweiten Schaltzustand kommuniziert die Hauptzustelleinrichtung 6 mit dem Nebenbrenner 4 und die Nebenzustelleinrichtung 8 ist vom Hybridbrenner 1 abgetrennt. Das mit der Nebenstichleitung 5 in Reihe geschaltete, von dem Brennstoff durchströmbare, schaltbare Drosselelement 12 weist ebenfalls einen ersten Schaltzustand und einen zweiten Schaltzustand auf, wobei die Drosselwirkung des Drosselelementes 12 für den Brennstoffstrom im ersten Schaltzustand groß und im zweiten Schaltzustand klein ist; die Drosselwirkungen unterscheiden sich vorzugsweise um einen Faktor 2 bis 10. Wechselelement 10 und Drosselelement 12 müssen dabei jeweils den ersten bzw. zweiten Schaltzustand simultan einnehmen. Sofern das Wechselelement 10, wie weiter unten beschrieben, zusätzlich einen dritten Schaltzustand aufweist, wobei sowohl Hauptzustelleinrichtung 6 wie auch Nebenzustelleinrichtung 8 von dem Hybridbrenner 1 abgetrennt sind, kommt es natürlich auf einen eventuellen dritten Schaltzustand des Drosselelementes 12 nicht an. Im dargestellten Ausführungsbeispiel weist das Wechselelement 10 ein im wesentlichen zylindrisches, mit Brennstoff beaufschlagbares Gefäß 18 auf, dessen Innenwand einen ersten Stirnbereich 19 mit einer ersten Einmündung für die Hauptzuleitung 7, einen zweiten Stirnbereich 20 mit einer zweiten Einmündung für die Nebenzuleitung 9 sowie einen zwischen dem ersten Stirnbereich 19 und dem zweiten Stirnbereich 20 liegenden zylindrischen Bereich 21 mit einer Achse 22 aufweist. In dem zylindrischen Bereich 21 ist eine dritte Einmündung für die Hauptstichleitung 3 sowie eine vierte Einmündung für die Überleitung 11 vorgesehen. Weiterhin ist in dem Gefäß 18 ein entlang der Achse 22 über den zylindrischen Bereich 21 verschiebbarer Kolben 23 angeordnet, der in dem Gefäß 18 zwei gegeneinander abgedichtete Räume bildet, wobei die erste Einmündung in dem ersten Raum und die zweite Einmündung in dem zweiten Raum liegt. An dem Kolben 23 befindet sich ein Schieberansatz 24 mit mindestens einer ersten Bohrung 25, mit der für den ersten Schaltzustand die dritte Einmündung und für den zweiten Schaltzustand die vierte Einmündung jeweils zur Deckung bringbar ist. Der Schieberansatz 24 kann dabei günstigerweise im wesentlichen, wie der zylindrische Bereich 21, rotationssymmetrisch bezüglich der Achse 22 ausgeführt werden. Der Schieberansatz 24 ist mit einer zweiten Bohrung 26 versehen, deren Durchmesser kleiner ist als der Durchmesser der ersten Bohrung 25, und die im zweiten Schaltzustand, wenn also die erste Bohrung 25 mit der vierten Einmündung zur Deckung gebracht ist, mit der dritten Einmündung überlappt. Auf diese Weise ist es möglich, bei alleinigem Betrieb des Nebenbrenners 4 dem Hauptbrenner 2 eine geringe Menge an Brennstoff zuzustellen, insb. zur Füllung der Hauptstichleitung 3 zur Vorbereitung der Inbetriebnahme des Hauptbrenners 2. Im ersten Schaltzustand muß gewährleistet sein, daß die vierte Einmündung nicht von eventuellen Fortsätzen des Kolbens überdeckt ist, so daß eine einwandfreie Verbindung von Nebenzuleitung 9 und Nebenstichleitung 5 vorliegt. Entsprechend muß ein eventuell vorhandener Fortsatz des Kolbens 23 in den zweiten Raum hinein mit einer entsprechenden dritten Bohrung 25a versehen werden, die im ersten Schaltzustand einen Durchfluß in die vierte Einmündung eröffnet. Das Drosselelement 12 weist ein mit Brennstoff beaufschlagbares Gefäß 13 auf, dessen Innenwand einen ersten Wandbereich 14 mit einer ersten Einmündung für die Nebenstichleitung 5 und einen zweiten Wandbereich 15 mit einer zweiten Einmündung für die Überleitung 11 aufweist. Über den ersten Wandbereich 14, der vorzugsweise zylindrisch ist, ist ein von außerhalb des Gefäßes manipulierbarer, dichtend aufliegender Schieber 16, im vorliegenden Fall dargestellt als Hohlkolben, mit zwei unterschiedlich großen Bohrungen 17, die beide wechselweise mit der zweiten Einmündung zur Deckung bringbar sind, führbar. Im ersten Schaltzustand ist dabei die Kleinere der Bohrungen 17 mit der zweiten Einmündung zur Deckung gebracht, im zweiten Schaltzustand die größere der Bohrungen 17. Der erste Wandbereich 14 des Gefäßes 13 ist im wesentlichen zylindrisch, und der zweite Wandbereich 15 ist etwa eben und senkrecht zu dem ersten Wandbereich 14.

Fig. 2 zeigt den Längsschnitt eines Steuerelementes 27, das die Funktionen des Wechselelementes 10 und des Drosselelementes 12 in sich vereinigt und im Rahmen einer besonders günstigen Ausführung der Armatur nach der vorliegenden Erfindung verwendet wird. Das dargestellte Steuerelement 27 führt auch Verteilerfunktionen aus, denn es verteilt den durch die Hauptzuleitung 39 und die Nebenzuleitung 40 strömenden Brennstoff auf jeweils eine Mehrzahl, namentlich eine Zahl von zwei, Hauptstichleitungen 41 und Nebenstichleitungen 42. Wesentlicher Bestandteil des Steuerelementes 27 ist ein im wesentlichen gerades, zylindrisches Gefäß 28, mit einer Achse 32 dessen Innenwand etwa senkrecht zu der Achse 32 liegend einen ersten Stirnbereich 29 mit einer ersten Einmündung für die Hauptzuleitung 39, einen zweiten Stirnbereich 30 mit einer zweiten Einmündung für die Nebenzuleitung 40 sowie einen parallel zu der Achse 32 liegenden dazwischen angeordneten prismatischen, insbesondere zylindrischen Bereich 31 aufweist. Der prismatische Bereich weist dritte Einmündungen für die Hauptstichleitungen 41 und vierte Einmündungen für die Nebenstichleitungen 42 auf, wobei, entlang der Achse 32 gesehen, die dritten Einmündungen zwischen dem ersten Stirnbereich 29 und den vierten Einmündungen liegen. In dem Gefäß 28 angeordnet, und über den prismatischen Bereich 31 entlang der Achse 32 verschiebbar, ist ein Kolben 33, der den Innenraum des Gefäßes 28 in zwei Räume teilt, wobei ein erster Raum von dem ersten Stirnbereich 29 und ein zweiter Raum von dem zweiten Stirnbereich 30 begrenzt wird. Der Kolben 33 weist einen dem ersten Stirnbereich 29 zugewandten ersten Schieberansatz 34 und einen dem zweiten Stirnbereich 30 zugewandten zweiten Schieberansatz 36 auf. Der erste Schieberansatz 34 ist mit ersten Bohrungen 35 sowie dritten Bohrungen 38 versehen, der zweite Schieberansatz 36 weist zweite Bohrungen 37 auf. Im ersten Schaltzustand, wie dargestellt in Fig. 2, sind die ersten Bohrungen 35 mit den dritten Einmündungen 41, und die zweiten Bohrungen 37 mit den vierten Einmündungen 42 zur Deckung gebracht. Derart kommuniziert die Hauptzuleitung 39 mit den Hauptstichleitungen 41 und die Nebenzuleitung 40 mit den Nebenstichleitungen 42.

Fig. 3 zeigt eine Teilansicht des in Fig. 2 dargestellten Gefäßes 2, wobei der Kolben 33 in eine Stellung gebracht ist, die dem zweiten Schaltzustand entspricht. Nunmehr sind die ersten Bohrungen 35 in Überdeckung mit den vierten Einmündungen, während die zweiten Bohrungen 37 versperrt sind. Entsprechend sind die Nebenstichleitungen 42 mit der Hauptzuleitung verbunden, und die Nebenzuleitung 40 ist abgesperrt. Auch die dritten Bohrungen 38 und die Hauptstichleitungen 41 sind versperrt.

Fig. 4 zeigt eine weitere Teilansicht des Gefäßes 28, wobei der Kolben 33 in eine andere, einem zweiten Schaltzustand entsprechende Stellung gebracht ist. Wiederum sind die ersten Bohrungen 35 mit den vierten Einmündungen zur Deckung gebracht. Darüber hinaus münden die dritten Bohrungen 38, die im Vergleich zu den ersten Bohrungen 35 und den zweiten Bohrungen 37 kleine Querschnitte haben, in die dritten Einmündungen. Mithin sind die Hauptstichleitungen 41, allerdings mit relativ großen Drosselwirkungen mit der Hauptzuleitung 39 verbunden, und sie erhalten eine geringe Brennstoffzustellung. Diese Schaltstellung kann benutzt werden, um zur Einleitung des Betriebs der Hauptbrenner 2 (vgl. Fig. 1) die Hauptstichleitungen 41, und eventuelle weitere Verteileinrichtungen in den Hybridbrennern 1, mit Brennstoff zu füllen und vorher dort vorhandene Gase auszublasen. Auf diese Weise wird eine weitgehend störungsfreie Aufnahme des Hochlastbetriebs der Hybridbrenner 1 möglich.

Die vorliegende Erfindung betrifft eine Armatur zur Verbindung mindestens eines Hybridbrenners, bestehend aus Hauptbrenner und Nebenbrenner, mit einer Hauptzustelleinrichtung und einer Nebenzustelleinrichtung zur Zustellung eines fluidischen Brennstoffes. Die Armatur ermöglicht die Verwendung einer einzigen Hauptzustelleinrichtung für großen Brennstoffdurchsatz bei weitem Regelbereich neben einer Nebenzustelleinrichtung für vergleichsweise geringen Brennstoffdurchsatz bei engem Regelbereich, wobei sowohl der alleinige Betrieb des Nebenbrenners als auch der Betrieb des Hauptbrenners mit Unterstützung durch eine von dem Nebenbrenner gelieferte "Pilotflamme" Über einen weiten Regelbereich in stabiler Weise möglich ist.

## Patentansprüche

1. Armatur zur Verbindung mindestens eines Hybridbrenners (1), der einen mit Vormischverbrennung betreibbaren Hauptbrenner (2) und einen mit Vormisch- und/oder Diffusionsverbrennung allein oder zur Lieferung einer Pilotflamme für den Hauptbrenner (2) betreibbaren Nebenbrenner (4) aufweist, mit einer Hauptzustelleinrichtung (6) und einer Nebenzustelleinrichtung (8), von welchen beiden dem Hybridbrenner (1) ein Brennstoff zuzustellen ist, welche Armatur aufweist:
a) Ein von dem Brennstoff durchströmbares, schaltbares Wechselelement (10), das über eine Hauptzuleitung (7, 39) mit der Hauptzustelleinrichtung (6) und über eine Nebenzuleitung (9, 40) mit der Nebenzustelleinrichtung (8) sowie über eine Hauptstichleitung (3, 41) mit dem Hauptbrenner (2) und über eine Nebenstichleitung (5, 42) mit dem Nebenbrenner (4) verbindbar ist, das mindestens einen ersten Schaltzustand und mindestens einen zweiten Schaltzustand aufweist, in welchem ersten Schaltzustand die Hauptzuleitung (7, 39) mit der Hauptstichleitung (3, 41) und die Nebenzuleitung (9, 40) mit der Nebenstichleitung (5, 42) verbunden und in welchem zweiten Schaltzustand die Hauptzuleitung (7, 39) mit der Nebenstichleitung (5, 42) verbunden und die Nebenzuleitung (9, 40) abgesperrt ist;
b) ein mit der Nebenstichleitung (5, 42) in Reihe geschaltetes, von dem Brennstoff durchströmbares, schaltbares Drosselelement (12), das einen ersten Schaltzustand mit großer Drosselwirkung und einen zweiten Schaltzustand mit kleiner Drosselwirkung aufweist, wobei das Wechselelement (10) und das Drosselelement (12) zusammengeschaltet sind, so daß jeweils der erste bzw. der zweite Schaltzustand simultan eingenommen werden.

2. Armatur nach Anspruch 1, wobei für das Drosselelement (12) die große Drosselwirkung zwischen etwa zweimal und etwa zehnmal so groß wie die kleine Drosselwirkung ist.

3. Armatur nach Anspruch 1 oder 2, wobei das Wechselement (10) mindestens einen dritten Schaltzustand aufweist, wobei die Hauptzuleitung (7, 39) und die Nebenzuleitung (9, 40) abgesperrt sind.

4. Armatur nach einem der vorhergehenden Ansprüche, wobei:
a) das Drosselelement (12) ein mit Brennstoff beaufschlagbares Gefäß (13) aufweist, dessen Innenwand einen ersten Wandbereich (14) mit mindestens einer ersten Einmündung für die Nebenstichleitung (5, 42) sowie einen zweiten Wandbereich (15) mit mindestens einer zweiten Einmündung für eine mit dem Wechselelement (10) verbundenen Überleitung (11) aufweist;
b) über den ersten Wandbereich (14) ein von außerhalb des Gefäßes manipulierbarer, dichtend aufliegender Schieber (16) bewegbar ist, der mindestens eine etwa senkrecht zu dem ersten Wandbereich (14) liegende Bohrung (17) aufweist;
c) durch den ersten Wandbereich (14) und den Schieber (16) zwei aufeinanderliegende, gegeneinander verschiebbare Flächen gegeben sind, wobei eine der Flächen eine erste, kleinere Öffnung und eine zweite, größere Öffnung und weiter die andere der Flächen eine dritte Öffnung mit mindestens dem Durchmesser der zweiten Öffnung aufweist, und ferner die dritte Öffnung für den ersten Schaltzustand mit der ersten Öffnung und für den zweiten Schaltzustand mit der zweiten Öffnung zur Deckung bringbar ist.

5. Armatur nach Anspruch 4, wobei die Innenwand des Gefäßes (13) einen etwa prismatischen, insbesondere einen etwa zylindrischen Bereich aufweist, der der erste Wandbereich (14) ist, und der Schieber (16) ein in den ersten Wandbereich (14) eingepaßter, von außerhalb des Gefäßes (13) verschiebbarer Hohlkolben ist.

6. Armatur nach einem der vorhergehenden Ansprüche, wobei:
a) das Wechselelement (10) ein mit Brennstoff beaufschlagbares Gefäß (18) aufweist, dessen Innenwand einen ersten Stirnbereich (19) mit einer ersten Einmündung für die Hauptzuleitung (7, 39) sowie einen zweiten Stirnbereich (20) mit einer zweiten Einmündung für die Nebenzuleitung (9, 40) sowie weiter einen zwischen dem ersten Stirnbereich (19) und dem zweiten Stirnbereich (20) liegenden prismatischen, insb. zylindrischen, Bereich (21) mit einer Achse (22) aufweist;
b) in dem prismatischen Bereich (21) mindestens eine dritte Einmündung für die Hauptstichleitung (3, 41) sowie mindestens eine vierte Einmündung für die Nebenstichleitung (5, 42) oder eine Überleitung (11), die mit der Nebenstichleitung (5, 42) kommuniziert, liegen;
c) in dem Gefäß (18) ein von außerhalb manipulierbarer, entlang der Achse (22) über den prismatischen Bereich (21) verschiebbarer Kolben (23) liegt, durch den in dem Gefäß (18) zwei gegeneinander abgedichtete Räume gebildet sind, wobei die erste Einmündung in dem ersten Raum und die zweite Einmündung in dem zweiten Raum liegt;
d) der Kolben (23) einen dichtend über den prismatischen Bereich (21) führbaren, zum ersten Stirnbereich (19) ragenden Schieberansatz (24) aufweist mit mindestens einer ersten Bohrung (25), mit der für den ersten Schaltzustand die dritte Einmündung und für den zweiten Schaltzustand die vierte Einmündung jeweils zur Deckung bringbar ist.

7. Armatur nach Anspruch 6, wobei der Schieberansatz (24) eine zweite Bohrung (26) aufweist, deren Durchmesser kleiner ist als der Durchmesser der ersten Bohrung (25), und die im zweiten Schaltzustand mit der dritten Einmündung zur Deckung bringbar ist.

8. Armatur nach Anspruch 6 oder 7, wobei der prismatische Bereich (21) zylindrisch und der Schieberansatz (24) axialsymmetrisch bezüglich der Achse (22) ist.

9. Armatur nach einem der vorhergehenden Ansprüche, wobei das Wechselelement (10) und das Drosselelement (12) zu einem einzigen Steuerelement (27) vereinigt sind.

10. Armatur nach Anspruch 9, wobei:
a) das Steuerelement (27) ein von dem Brennstoff durchströmbares Gefäß (28) aufweist, dessen Innenwand einen ersten Stirnbereich (29) mit einer ersten Einmündung für die Hauptzuleitung (7, 39) und einen zweiten Stirnbereich (30) mit einer zweiten Einmündung für die Nebenzuleitung (9, 40) sowie einen prismatischen, insbesondere zylindrischen, Bereich (31) mit einer Achse (32) aufweist;
b) in dem prismatischen Bereich (31) mindestens eine dritte Einmündung für die Hauptstichleitung (3, 41) und mindestens eine vierte Einmündung für die Nebenstichleitung (5, 42) liegen, wobei in Richtung der Achse (32) die dritte Einmündung zwischen dem ersten Stirnbereich (29) und der vierten Einmündung liegt;
c) in dem Gefäß (28) ein von außerhalb entlang der Achse (32) über den prismatischen Bereich (31) verschiebbarer Kolben (33) angeordnet ist, durch den in dem Gefäß (28) zwei gegeneinander abgedichtete Räume gebildet sind, wobei in dem ersten Raum die erste Einmündung in in dem zweiten Raum die zweite Einmündung liegt;
d) der Kolben (33) in dem ersten Raum einen Schieberansatz (34) aufweist, der dichtend über den prismatischen Bereich (31) bewegbar ist und mindestens eine erste Bohrung (35) aufweist, die für den ersten Schaltzustand mit der dritten Einmündung und für den zweiten Schaltzustand mit der vierten Einmündung zur Deckung bringbar ist;
e) die dritte Einmündung für den zweiten Schaltzustand von dem Schieberansatz (34) oder dem Kolben (33) überdeckt ist;
f) die vierte Einmündung für den ersten Schaltzustand weder von dem Kolben (33) noch von dem Schieberansatz (34) überdeckt ist.

11. Armatur nach Anspruch 10, wobei der prismatische Bereich (31) zylindrisch und ferner der erste Schieberansatz (34) axialsymmetrisch bezüglich der Achse (32) ist.

12. Armatur nach Anspruch 10 oder 11, wobei der Kolben (33) in dem zweiten Raum einen zweiten Schieberansatz (36) aufweist, der dichtend über den prismatischen Bereich (31) bewegbar ist und mindestens eine zweite Bohrung (37) hat, die für den ersten Schaltzustand mit der vierten Einmündung zur Deckung bringbar ist.

13. Armatur nach Anspruch 12, wobei der prismatische Bereich (31) zylindrisch und der zweite Schieberansatz (36) axialsymmetrisch bezüglich der Achse (32) ist.

14. Armatur nach einem der Ansprüche 10 bis 13, wobei der erste Schieberansatz (34) zwischen der ersten Bohrung (35) und der ersten Einmündung eine dritte Bohrung (38) aufweist, die im zweiten Schaltzustand mit der dritten Einmündung zur Deckung bringbar ist.

15. Armatur nach einem der vorhergehenden Ansprüche zur Zuführung eines fluidischen Brennstoffes zu einer Mehrzahl parallel betreibbarer Hybridbrenner (1), wobei:
a) jeder Hybridbrenner (1) eine Hauptstichleitung (3, 41) und eine Nebenstichleitung (5, 42) mit einem Drosselelement (12) aufweist;
b) alle Hauptstichleitungen (3, 41) und alle Nebenstichleitungen (5, 42) mit einem einzigen Wechselelement (10) verbunden sind.

16. Armatur nach einem der Ansprüche 9 bis 14 zur Zuführung eines fluidischen Brennstoffes zu einer Mehrzahl parallel betreibbarer Hybridbrenner (1), wobei:
a) jeder Hybridbrenner (1) eine Hauptstichleitung (3, 41) und eine Nebenstichleitung (5, 42) mit einem Drosselelement (12) aufweist;
b) das Wechselelement (10) mit allen Drosselelementen (12) zu einem einzigen Steuerelement (27) vereinigt ist;
c) alle Hauptstichleitungen (3, 41) und alle Nebenstichleitungen (5, 42) mit dem Steuerelement (27) verbunden sind.

17. Armatur nach Anspruch 15 oder 16, wobei
a) die Drosselwirkungen aller Hauptstichleitungen (3, 41) etwa gleich sind;
b) die Drosselwirkungen aller Nebenstichleitungen (5, 42) etwa gleich sind;
c) die großen Drosselwirkungen aller Drosselelemente etwa gleich sind;
d) die kleinen Drosselwirkungen aller Drosselelemente etwa gleich sind.

18. Verwendung einer Armatur nach einem der vorhergehenden Ansprüche zum Betrieb mindestens eines Hybridbrenners (1).

19. Verwendung einer Armatur nach einem der Ansprüche 1 bis 17 zur Herstellung einer Gasturbinenanlage.

## Claims

1. Fitting for the connection of at least one hybrid burner (1), which has a main burner (2) which can be operated with pre-mix combustion and a secondary burner (4) which can be operated with pre-mix and/or diffusion combustion alone or for the supply of a pilot flame for the main burner (2), with a main infeed device (6) and a secondary infeed device (8), from both of which it is possible to feed a fuel to the hybrid burner (1), which fitting has:
a) a switchable changing element (10), through which the fuel can flow and which can be connected by way of a main feed line (7, 39) to the main infeed device (6) and by way of a secondary feed line (9, 40) to the secondary infeed device (8) and also by way of a main branch line (3, 41) to the main burner (2) and by way of a secondary branch line (5, 42) to the secondary burner (4), and which has at least one first switching state and at least one second switching state, in which first switching state the main feed line (7, 39) is connected to the main branch line (3, 41) and the secondary feed line (9, 40) is connected to the secondary branch line (5, 42) and in which second switching state the main feed line (7, 39) is connected to the secondary branch line (5, 42) and the secondary feed line (9, 40) is shut off;
b) a switchable throttle element (12) through which the fuel can flow and which is connected in series with the secondary branch line (5, 42) and has a first switching state with large throttling effect and a second switching state with little throttling effect, with the changing element (10) and the throttle element (12) being connected together so that in each case the first and the second switching states are occupied simultaneously.

2. Fitting according to claim 1, in which the large throttling effect for the throttle element (12) is between approximately twice and approximately ten times as large as the small throttling effect.

3. Fitting according to claim 1 or 2, in which the changing element (10) has at least one third switching state, in which the main feed line (7, 39) and the secondary feed line (9, 40) are shut off.

4. Fitting according to one of the preceding claims, in which:
a) the throttle element (12) has a vessel (13) to which fuel can be admitted and the inner wall of which has a first wall region (14) with at least one first mouth for the secondary branch line (5, 42) and also a second wall region (15) with at least one second mouth for a transfer line (11) connected to the changing element (10);
b) a slide (16), which can be manipulated from outside the vessel and which lies thereon in a sealing manner, can be moved over the first wall region (14), which slide has at least one bore hole (17) which lies so as to be substantially perpendicular to the first wall region (14);
c) as a result of the first wall region (14) and the slide (16) there are two surfaces which lie one on top of the other and which can be displaced in respect of each other, with one of the surfaces having a first, comparatively small opening and a second comparatively large opening and, furthermore, the other of the surfaces having a third opening with at least the diameter of the second opening, and, furthermore, with it being possible to bring the third opening into coincidence with the first opening for the first switching state and into coincidence with the second opening for the second switching state.

5. Fitting according to claim 4, in which the inner wall of the vessel (13) has a substantially prismatic, in particular a substantially cylindrical, region which is the first wall region (14), and the slide (16) is a hollow piston which is fitted into the first wall region (14) and which can be displaced from outside the vessel (13).

6. Fitting according to one of the preceding claims, in which:
a) the changing element (10) has a vessel (18) to which fuel can be admitted and the inner wall of which has a first end region (19) with a first mouth for the main feed line (7, 39) and also a second end region (20) with a second mouth for the secondary feed line (9, 40) and also, furthermore, a prismatic, in particular cylindrical, region (21) lying between the first end region (19) and the second end region (20), having an axis (22);
b) lying in the prismatic region (21) there is at least one third mouth for the main branch line (3, 41) and also at least one fourth mouth for the secondary branch line (5, 42) or a transfer line (11) which communicates with the secondary branch line (5, 42);
c) lying in the vessel (18) there is a piston (23) which can be manipulated from outside, can be displaced along the axis (22) over the prismatic region (21) and by means of which two chambers, which are sealed in respect of each other, are formed in the vessel (18), in which case the first mouth lies in the first chamber and the second mouth lies in the second chamber;
d) the piston (23) has a slide extension (24), which can be guided in a sealing manner over the prismatic region (21) and which projects to the first end region (19), having at least one first bore hole (25) with which the third mouth can be brought into coincidence for the first switching state and the fourth mouth can be brought into coincidence for the second switching state respectively.

7. Fitting according to claim 6, in which the slide extension (24) has a second bore hole (26), the diameter of which is smaller than the diameter of the first bore hole (25) and which in the second switching state can be brought into coincidence with the third mouth.

8. Fitting according to claim 6 or 7, in which the prismatic region (21) is cylindrical and the slide extension (24) is axially symmetrical relative to the axis (22).

9. Fitting according to one of the preceding claims, in which the changing element (10) and the throttle element (12) are combined to form a single control element (27).

10. Fitting according to claim 9, in which:
a) the control element (27) has a vessel (28) through which the fuel can flow and the inner wall of which has a first end region (29) with a first mouth for the main feed line (7, 39) and a second end region (30) with a second mouth for the secondary feed line (9, 40) and also a prismatic, in particular cylindrical, region (31), having an axis (32);
b) lying in the prismatic region (31) there is at least one third mouth for the main branch line (3, 41) and at least one fourth mouth for the secondary branch line (5, 42), in which case in the direction of the axis (32) the third mouth lies between the first end region (29) and the fourth mouth;
c) arranged in the vessel (28) there is a piston (33) which can be displaced from outside along the axis (32) over the prismatic region (31) and by means of which two chambers, which are sealed in respect of each other, are formed in the vessel (28), in which case the first mouth lies in the first chamber and the second mouth lies in the second chamber;
d) the piston (33) has a slide extension (34) in the first chamber, which extension can be moved in a sealing manner over the prismatic region (31) and has at least one first bore hole (35) which can be brought into coincidence with the third mouth for the first switching state and can be brought into coincidence with the fourth mouth for the second switching state;
e) the third mouth is covered by the slide extension (34) or by the piston (33) for the second switching state;
f) the fourth mouth is covered neither by the piston (33) nor by the slide extension (34) for the first switching state.

11. Fitting according to claim 10, in which the prismatic region (31) is cylindrical and, furthermore, the first slide extension (34) is axially symmetrical relative to the axis (32).

12. Fitting according to claim 10 or 11, in which the piston (33) has a second slide extension (36) in the second chamber, which extension can be moved in a sealing manner over the prismatic region (31) and has at least one second bore hole (37) which can be brought into coincidence with the fourth mouth for the first switching state.

13. Fitting according to claim 12, in which the prismatic region (31) is cylindrical and the second slide extension (36) is axially symmetrical relative to the axis (32).

14. Fitting according to one of the claims 10 to 13, in which the first slide extension (34), between the first bore hole (35) and the first mouth, has a third bore hole (38) which can be brought into coincidence with the third mouth in the second switching state.

15. Fitting according to one of the preceding claims for the supply of a fluidic fuel to a plurality of hybrid burners (1) which can be operated in parallel, in which:
a) each hybrid burner (1) has a main branch line (3, 41) and a secondary branch line (5, 42) with a throttle element (12);
b) all the main branch lines (3, 41) and all the secondary branch lines (5, 42) are connected to a single changing element (10).

16. Fitting according to one of the claims 9 to 14 for the supply of a fluidic fuel to a plurality of hybrid burners (1) which can be operated in parallel, in which:
a) each hybrid burner (1) has a main branch line (3, 41) and a secondary branch line (5, 42) with a throttle element (12);
b) the changing element (10) is combined with all the throttle elements (12) to form a single control element (27);
c) all the main branch lines (3, 41) and all the secondary branch lines (5, 42) are connected to the control element (27).

17. Fitting according to claim 15 or 16, in which:
a) the throttling effects of all the main branch lines (3, 41) are substantially equal;
b) the throttling effects of all the secondary branch lines (5, 42) are substantially equal;
c) the large throttling effects of all the throttle elements are substantially equal;
d) the small throttling effects of all the throttle elements are substantially equal.

18. Use of a fitting according to one of the preceding claims for the operation of at least one hybrid burner (1).

19. Use of a fitting according to one of the claims 1 to 17 for the production of a gas turbine installation.

## Revendications

1. Robinetterie pour mettre au moins un brûleur hybride (1), qui comporte un brûleur principal (2) pouvant fonctionner en combustion de prémélange et un brûleur auxiliaire (4) pouvant fonctionner seul en combustion de prémélange et/ou en combustion diffusive ou pour fournir une flamme pilote au brûleur principal (2), en communication avec un dispositif principal (6) d'amenée et avec un dispositif auxiliaire (8) d'amenée, du combustible étant amené au brûleur hybride (1) par ces deux dispositifs, la robinetterie comportant :
a) un élément inverseur dans lequel passe du combustible, qui peut passer d'un état à un autre, qui peut communiquer, par un conduit principal (7, 39) d'amenée, avec le dispositif principal (6) d'amenée et par un conduit auxiliaire (9, 40) d'amenée, avec le dispositif auxiliaire (8) d'amenée, ainsi que par un conduit principal (3, 41) de dérivation avec le brûleur principal (2) et par un conduit auxiliaire (5, 42) de dérivation avec le brûleur auxiliaire (4), qui comporte au moins un premier état de passage et au moins un deuxième état de passage, premier état de passage dans lequel le conduit principal (7, 39) d'amenée communique avec le conduit principal (3, 41) de dérivation et le conduit auxiliaire (9, 40) d'amenée avec le conduit auxiliaire (5, 42) de dérivation et deuxième état de passage dans lequel le conduit principal (7, 39) d'amenée communique avec le conduit auxiliaire (5, 42) de dérivation et le conduit auxiliaire (9, 40) d'amenée est fermé;
b) un élément d'étranglement (12) qui est monté en série avec le conduit auxiliaire (5, 42) de dérivation, dans lequel passe du combustible, qui peut passer d'un état à un autre, qui présente un premier état de passage avec un grand effet d'étranglement et un deuxième état de passage avec un petit effet d'étranglement, l'élément inverseur (10) et l'élément d'étranglement (12) étant montés ensemble de manière à prendre respectivement simultanément le premier ou le deuxième état de passage.

2. Robinetterie suivant la revendication 1, dans laquelle pour l'élément d'étranglement (12), l'effet d'étranglement grand représente de deux fois à dix fois environ l'effet d'étranglement petit.

3. Robinetterie suivant la revendication 1 ou 2, dans laquelle l'élément inverseur (10) comporte au moins un troisième état de passage, dans lequel le conduit principal (7, 39) d'amenée et le conduit auxiliaire (9, 40) d'amenée sont fermés.

4. Robinetterie suivant l'une des revendications précédentes, dans laquelle
a) l'élément d'étranglement (12) comporte un récipient (13) alimenté en combustible, dont la paroi intérieure comporte une première partie (14) de paroi ayant au moins une première embouchure pour le conduit auxiliaire (5, 42) de dérivation ainsi qu'une deuxième partie (15) de paroi ayant au moins une deuxième embouchure pour un conduit (11) communiquant avec l'élément inverseur (10);
b) sur la première partie (14) de paroi peut se mouvoir un tiroir (16) qui y est appliqué de manière étanche, qui peut être manipulé de l'extérieur du récipient et qui comporte au moins un trou (17) sensiblement perpendiculaire à la première partie (14) de paroi;
c) deux faces superposées et pouvant coulisser l'une par rapport à l'autre sont données par la première partie (14) de paroi et par le tiroir (16), l'une des faces comportant un premier orifice petit et un deuxième orifice grand et en outre, l'autre face comporte un troisième orifice ayant au moins le diamètre du deuxième orifice, le troisième orifice pouvant en outre être amené en coïncidence avec le premier orifice pour le premier état de passage et avec le deuxième orifice pour le deuxième état de passage.

5. Robinetterie suivant la revendication 4, dans laquelle la paroi intérieure du récipient (1) a une partie sensiblement prismatique, notamment sensiblement cylindrique, qui est la première partie (14) de paroi, et le tiroir (16) est un piston creux qui est adapté dans la première partie (14) de paroi et qui peut coulisser de l'extérieur du récipient (13).

6. Robinetterie suivant l'une des revendications précédentes, dans laquelle :
a) l'élément inverseur (10) comporte un récipient (18) qui peut être alimenté en combustible et dont la paroi intérieure comporte une première partie frontale (19) ayant une première embouchure pour le conduit principal (7, 39) d'amenée ainsi qu'une deuxième partie frontale (20) ayant une deuxième embouchure pour le conduit auxiliaire (9, 40) d'amenée ainsi qu'en outre, entre la première partie frontale (19) et la deuxième partie frontale (20), une partie (21) prismatique, notamment cylindrique, ayant un axe (22);
b) dans la partie (21) prismatique, se trouve au moins une troisième embouchure pour le conduit principal (3, 41) de dérivation ainsi qu'au moins une quatrième embouchure pour le conduit auxiliaire (5, 42) de dérivation ou un conduit (11) qui communique avec le conduit auxiliaire (5, 42) de dérivation;
c) dans le récipient (18) se trouve un piston (23) qui peut être manipulé de l'extérieur, qui peut coulisser le long de l'axe (22) sur la partie (21) prismatique et par lequel il est formé, dans le récipient (18), deux chambres étanches l'une par rapport à l'autre, la première embouchure se trouvant dans la première chambre et la deuxième embouchure dans la deuxième chambre;
d) le piston (23) comporte un prolongement de tiroir (24) pouvant être guidé de manière étanche sur la partie (21) prismatique en saillie par rapport à la première partie frontale (19) et ayant au moins un trou (25) avec lequel la troisième embouchure peut être mise en coïncidence pour le premier état de passage et la quatrième embouchure peut être mise en coïncidence pour le deuxième état de passage.

7. Robinetterie suivant la revendication 6, dans laquelle le prolongement du tiroir (24) comporte un deuxième trou (26) dont le diamètre est inférieur au diamètre du premier trou (25) et qui peut être mis en coïncidence avec la troisième embouchure dans le deuxième état de passage.

8. Robinetterie suivant la revendication 6 ou 7, dans laquelle la partie (21) prismatique est cylindrique et le prolongement de tiroir (24) a une symétrie axiale par rapport à l'axe (22).

9. Robinetterie suivant l'une des revendications précédentes, dans laquelle l'élément inverseur (10) et l'élément d'étranglement (12) sont réunis en un seul élément de commande (27).

10. Robinetterie suivant la revendication 9, dans laquelle :
a) l'élément de commande (27) comporte un récipient (28) dans lequel passe du combustible et dont la paroi intérieure comporte une première partie frontale (29) ayant une première embouchure pour le conduit d'amenée (7, 39) principal et une deuxième partie frontale (30) ayant une deuxième embouchure pour le conduit auxiliaire (9, 40) d'amenée ainsi qu'une partie (31) prismatique, notamment cylindrique ayant un axe (32);
b) dans la partie (31) prismatique se trouve au moins une troisième embouchure pour le conduit principal (3, 41) de dérivation et au moins une quatrième embouchure pour le conduit auxiliaire (5, 42) de dérivation, la troisième embouchure se trouvant dans la direction de l'axe (32) entre la première partie frontale (29) et la quatrième embouchure;
c) dans le récipient (28) est monté un piston (33) qui peut coulisser de l'extérieur le long de l'axe (32) sur la partie (31) prismatique et par lequel il est formé, dans le récipient (28), deux chambres étanches l'une par rapport à l'autre, la première embouchure se trouvant dans la première chambre et la deuxième embouchure se trouvant dans la deuxième chambre;
d) le piston (33) comporte, dans la première chambre, un prolongement de tiroir (34), qui peut être déplacé de manière étanche sur la partie (31) prismatique et qui comporte au moins un premier trou (35) qui peut être mis en coïncidence avec la troisième embouchure pour le premier état de passage et avec la quatrième embouchure pour le deuxième état de passage;
e) la troisième embouchure est recouverte, pour le deuxième état de passage, par le prolongement de tiroir (34) ou par le piston (33);
f) la quatrième embouchure n'est recouverte, pour le premier état de passage, ni par le piston (33), ni par le prolongement du tiroir (34).

11. Robinetterie suivant la revendication 10, dans laquelle la partie (31) prismatique est cylindrique et en outre, le premier prolongement de tiroir (34) est de symétrie axiale par rapport à l'axe (32).

12. Robinetterie suivant la revendication 10 ou 11, dans laquelle le piston (33) comporte, dans la deuxième chambre, un deuxième prolongement de tiroir (36), qui peut être déplacé de manière étanche sur la partie (31) prismatique et qui a au moins un deuxième trou (37) qui peut être mis en coïncidence avec la quatrième embouchure pour le premier état de passage.

13. Robinetterie suivant la revendication 12, dans laquelle la partie (31) prismatique est cylindrique et le deuxième prolongement du tiroir (36) est de symétrie axiale par rapport à l'axe (32).

14. Robinetterie suivant l'une des revendications 10 à 13, dans laquelle le premier prolongement du tiroir (34) comporte, entre le premier trou (35) et la première embouchure, un troisième trou (38), qui peut être mis en coincidence avec la troisième embouchure dans le deuxième état de passage.

15. Robinetterie suivant l'une des revendications précédentes pour amener un combustible fluide à plusieurs brûleurs hybrides (1) qui peuvent fonctionner en parallèle, dans laquelle :
a) chaque brûleur hybride (1) comporte un conduit principal (3, 41) de dérivation et un conduit auxiliaire (5, 42) de dérivation ayant un élément d'étranglement (12),
b) tous les conduits principaux (3, 41) de dérivation et tous les conduits auxiliaires (5, 42) de dérivation communiquent avec un élément inverseur (10) unique.

16. Robinetterie suivant l'une des revendications 9 à 14 pour amener du combustible fluide à plusieurs brûleurs hybrides (1) qui peuvent fonctionner en parallèle, dans laquelle :
a) chaque brûleur hybride (1) comporte un conduit principal (3, 41) de dérivation et un conduit auxiliaire (5, 42) de dérivation ayant un élément d'étranglement (12):
b) l'élément inverseur (10) est réuni avec tous les éléments d'étranglement (12) en un élément de commande (27) unique;
c) tous les conduits principaux (3, 41) de dérivation et tous les conduits auxiliaires (5, 42) de dérivation communiquent avec l'élément de commande (27).

17. Robinetterie suivant la revendication 15 ou 16, dans laquelle
a) les effets d'étranglement de tous les conduits principaux (3, 41) de dérivation sont sensiblement identiques,
b) les effets d'étranglement de tous les conduits auxiliaires (5, 42) de dérivation sont sensiblement identiques,
c) les grands effets d'étranglement de tous les éléments d'étranglement sont sensiblement identiques,
d) les petits effets d'étranglement de tous les éléments d'étranglement sont sensiblement identiques.

18. Utilisation d'une robinetterie suivant l'une des revendications précédentes pour faire fonctionner au moins un brûleur hybride (1).

19. Utilisation d'une robinetterie suivant l'une des revendications 1 à 17 pour fabriquer une installation à turbine à gaz.
